# EUROPÄISCHE PATENTANMELDUNG

(11) **EP 0 478 819 A1**
(43) Veröffentlichungstag der Anmeldung: **08.04.1992**
(21) Anmeldenummer: 90118864.9
(22) Anmeldetag: 02.10.1990
(51) Int. Cl.: E02B 7/50

(54) **Einschwimmbarer Verschluss**

(71) Anmelder: LENINGRADSKY FIL. GOSUDARSTV. PROEKTNO-IZYSKATELS. I NAUCHNO-ISSL. INST. MORSKOGO TRANSP. SOJUZMORNIIPROEKT - LENMORNIIPROEKT, Sankt-Peterburg (RU)
(72) Erfinder: Koshkin, Vyacheslav Yakovlevich, Leningrad (SU); Mischenko, Sergei Maximovich, Leningrad (SU); Portnov, Vladimir Anatolievich, Leningrad (SU); Ivanov, Lev Vitalievich, Leningrad (SU); Pomeranets, Leonid Kimovich, Leningrad (SU); Rusetsky, Alexandr Alexeevich, Leningrad (SU); Ivanov, Alexandr Vasilievich, Leningrad (SU)
(74) Vertreter: Sparing Röhl Henseler Patentanwälte

(57) **Zusammenfassung**

Der einschwimmbare Verschluß enthält einen Ponton (1) mit einem Druckbord (2) und einem druckfreien Bord (3), einem Boden (4) und Ballastzellen (6), die im unteren Teil des Pontons (1) befinden. Am druckfreien Bord (3) ist über seine Länge ein Horizontalansatz (7) befestigt. Der Ansatz (7) befindet sich unterhalb der Wasserlinie des Pontons (1) bei entleerten Ballastzellen (6). Außerdem sind im Ponton (1) Bypaßkanäle (8) mit im druckfreien Bord (3) des Pontons (1) oberhalb des Ansatzes (7) angeordneten Eingangsöffnungen (9) und mit im Boden (4) des Pontons (1) angeordneten Ausgangsöffnungen (10) ausgeführt.

## Beschreibung

Die Erfindung bezieht sich auf das Gebiet der Hydrotechnik und insbesondere auf einschwimmbare Verschlüsse der Schiffsdurchlaßbauwerke, z.B. in Schutzdeichen.

An Verschlüsse, die in den in der Nahe von größeren Hafenstädten angeordneten Schutzdeichen eingesetzt werden, stellt man besonders hohe Anforderungen in bezug auf ihre Betriebssicherheit. Die Verschlüsse sollen bei Überschwemmungen bei starken Wellengängen, Wasserstandgefällen und als Folge davon unter Bedingungen von starken Strömungen funktionieren. Auf die Betriebssicherheit solcher Verschlüsse wie ein einschwimmbarer Verschluß, in denen die Bewegung des Wasserstaukörpers in die Betriebslage in einer Vertikalebene erfolgt, übt das Aufsetzen des Wasserstaukörpers auf die Wehrsohle einen großen Einfluß aus. Beim Senken und Heben des Wasserstaukörpers unter Bedingungen eines Wellengangs, wenn sich sein Boden in der Nähe der Wehrsohle befindet oder sich gegen diese mit einem kleinen Druck abstützt, prallt der Wasserstaukörper gegen die Wehrsohle mit einer Frequenz stark auf, die der Wellenfrequenz entspricht. Dies ist dadurch bedingt, daß auf einem Wellenkamm der Wasserstaukörper über der Wehrsohle aufschwimmt und sich in einem Wellental auf die Wehrsohle abrupt senkt. Im Ergebnis von solchen Schlägen kann der Verschluß ausfallen. Außerdem entsteht unter Bedingungen einer Strömung von der Oberwasser- auf die Unterwasserseite beim Eintauchen des Verschlusses unter der unteren Kante seines Wasserstaukörpers ein Unterdruck. Der Unterdruck entsteht infolgedessen, daß bei einer fortschreitenden Abriegelung des Querschnittes eines hydrotechnischen Bauwerks die Strömungsgeschwindigkeit unter dem Wasserstaukörper zunimmt. Ein Unterdruck unter dem Boden des Wasserstaukörpers bewirkt eine Senkung des hydrostatischen Drucks und führt zum Enstehen eines Saugeffektes, wodurch sich der Wasserstaukörper auf die Wehrsohle schlagartig setzt. Dabei entstehen in der Regel Selbstschwingungen des Wasserstaukörpers, die mehrere Schläge des Wasserstaukörpers gegen die Wehrsohle bewirken. Unter Schlagwirkung sind Verformungen und Zerstörungen der Verschlußelemente,wie z.B. der Wasserstaukörper selbst, eines Rahmens, mit dessen Hilfe der besagte Körper an einer Wehrwange befestigt ist, usw., möglich.

Es ist ein Tiefenverschluß bekannt, der in der Wasserdurchführung eines hydrotechnischen Bauwerks angeordnet ist, und einen Wasserstaukörper mit einem Druckbord bzw. einem druckfreien Bord sowie ein Stabilisierungselement enthält, das als eine Tafel ausgeführt ist (SU-A-1020495). Auf dem einen Ende ist die Tafel am unteren Teil des Wasserstaukörpers befestigt. Das andere Ende der flachen Tafel stützt sich gegen einen Schlitten ab, der auf Führungen verschiebbar angebracht ist, die auf einer Überdeckung des hydrotechnischen Bauwerks gelegt sind. Die ebene Tafel senkt den Einfluß der Druckpulsationen auf den Verschluß, verhindert die Verschlußvibration und setzt den Einfluß eines Saugeffektes infolge eines Unterdrucks herab, der unter dem Verschlußboden beim Wasserdurchströmen entsteht.

Ein Nachteil dieses Verschlusses besteht in seinem großen Abmessungen, weil er eine flache Tafel enthält, die unter einem Winkel zur Horizontalebene auf dem druckfreien Bord des Wasserstaukörpers angeordnet ist.

Es sind kompaktere Verschlüsse bekannt, bei denen zur Verminderung der Selbstschwingungen des Wasserstaukörpers infolge des Unterdrucks unter dem Boden im besagten Körper Kanäle zum Wasserdurchfluß von der Oberwasser- auf die Unterwasserseite ausgeführt sind. Es ist z.B. ein Verschluß einer Druckwasserleitung bekannt, der einen Wasserstaukörper mit einem Druckbord und einem druckfreien Bord und eine Bypaßeinrichtung enthält. (SU-A-1116115). Die Bypaßeinrichtung ist als Hohlraum im Inneren des Wasserstaukörpers mit einem Verschlaßventil ausgeführt. Der Hohlraum ist mit Oberwasser über eine Öffnung im Druckbord und mit Unterwasser über eine Öffnung in der unteren Stirnfläche des Wasserstaukörpers verbunden. Das Verschlußventil ist mit einem Antrieb verbunden. Es ist auch ein Verschluß bekannt, der einen Wasserstaukörper mit einem darin ausgeführten Kanal enthält, mit dessen Hilfe der Hohlraum unter dem Boden des Wasserstaukörpers mit dem Oberwasser in Verbindung steht (SU-A-927883). Ein Ausgangsabschnitt des Kanals, der an den Hohlraum unter dem Boden des Wasserstaukörpers angrenzt, ist unter einem Winkel zum gegenläufigen Durchgangsstrom ausgeführt. Der Kanal ist mit einem Absperrventil versehen. In der ersten Variante der Verschlußkonstruktion ist der Wasserstaukörper aus zwei Sektionen ausgeführt, zwischen denen ein Kanal angeordnet ist. Die untere Sektion des Wasserstaukörpers ist auf der oberen Sektion auf der Kupplung frei aufgehängt und kann sich gegenüber der oberen Sektion bei einem Aufprallen gegen die Wehrsohle bis zu vollen Kanalabriegelung bewegen. In der zweiten Variante der Verschlußausführung stellt das Absperrventil des Kanals einen federbelasteten Schieber dar, der sich bei Berührung mit der Wehrsohle bewegt. Die beiden konstruktiven Varianten dieser Verschlußausführung weisen, obwohl sie kompakt sind, eine komplizierte Konstruktion auf, weil sie bewegliche Teile enthalten, wodurch eine ungenügende Betriebszuverlässigkeit derartiger Verschlüsse bedingt ist. Es sind Verkeilungen, Schiefstellungen und ein Festfressen der beweglichen Teile möglich. Außerdem steht die niedrige Betriebszuverlässigkeit dieser Verschlüsse mit möglichen Schlägen des Wasserstaukörpers gegen die Wehrsohle bei einem Wellengang im Zusammenhang.

Es ist weiterhin ein einschwimmbarer Verschluß bekannt, der einen als Ponton ausgeführten Wasserstaukörper mit einem Druckbord und einem druckfreien Bord enthält (SU-A-699087). Dieser Verschluß ist vorwiegend zur Abriegelung von großen Durchfahrtsöffnungen in hydrotechnischen Bauwerken bestimmt. Der Pontonboden wird in der Regel schräg mit einer Erhöhung zum Unterwasser hin ausgeführt. Im Ponton sind in seinem unteren Teil Schwimmzellen ausgeführt. Dieser einschwimmbare Verschluß hat eine einfachere Konstruktion und weist keine bewegliche Teile auf, wodurch seine Betriebszuverlässigkeit gesteigert ist. Bei der Abriegelung der Durchfahrtsöffnung wird aber der Verschlußponton durch Schläge gegen die Wehrschle beim Aufsetzen auf diese stark beansprucht, die sowohl durch Wellen als auch durch einen unter dem Pontonboden infolge einer Strömung entstehenden Unterdruck bewirkt werden. Dabei sind diese Schläge für große Verschlüsse breiter Durchfahrtsöffnungen besonders gefährlich, die eine große Masse und große Abmessungen des Wasserstaukörpers aufweisen.

Der Erfindung liegt die Aufgabe zugrunde, einen einschwimmbaren Verschluß zu schaffen, bei dem der Ponton mit einem so ausgeführten und mit dem Ponton so verbundenen Stabilisierungselement versehen ist, daß ein ruhigeres Pontonsetzen auf die Wehrsohle bei der Abriegelung der Durchfahrtsöffnung unter Bedingungen des Wellengangs und der Strömung sichergestellt und dadurch die Betriebszuverlässigkeit des Verschlusses gesteigert werden.

Diese Aufgabe wird bei einem einschwimmbaren Verschluß, enthaltend einen Ponton mit einem Druckbord und einem druckfreien Bord, einem Boden und Ballastzellen, die im unteren Pontonteil angeordnet sind, erfindungsgemäß dadurch gelöst, daß der Ponton mit einem am druckfreien Bord über seine Länge befestigten horizontalen Ansatz versehen ist, der unter der Pontonwasserlinie bei entleerten Ballastzellen liegt, wobei im Ponton Bypaßkanäle mit auf der Seite des druckfreien Pontonbords über dem Ansatz angeordneten Eingangsöffnungen und mit im Pontonboden angeordneten Ausgangsöffnungen ausgeführt sind.

Weil der Ponton mit einem sich horizontal erstreckenden Ansatz versehen ist, der sich unterhalb der Pontonwasserlinie bei entleerten Ballastzellen befindet, wird eine Verkleinerung der Amplitude von Pontonschwingungen infolge Wellenwirkung durch Zuhilfenahme der dämpfenden Wirkung der angeschlossenen Wassermasse oberhalb und unterhalb des Ansatzes erzielt. Eine Verkleinerung der Amplitude von Pontonschwingungen vermindert die Aufprallkraft des Pontons gegen die Wehrsohle sowie die Anzahl der Aufprallvorgänge. Gleichzeitig dient der Horizontalansatz, der auf dem druckfreien Pontonbord angeordnet ist, zur Verminderung des unter dem Ponton entstehenden Unterdrucks, weil er Wassermediumbereiche trennt, die am Eingangs- und am Ausgangsöffnung der Bypaßkanäle anliegen. Infolgedessen findet keine Senkung des hydrostatischen Drucks im Bereich der Eingangsöffnung unter der Wirkung des Unterdrucks im Bereich der Ausgangsöffnung statt, wodurch ein freier Wasserzulauf in den Unterdruckbereich von der Unterwasserseite her und ein vollkommener Ausgleich des Unterdrucks unter dem Ponton erzielt werden. Dieser Ausgleich des Unterdrucks unter dem Ponton beseitigt Selbstschwingungen des Pontons und stellt ein schlagfreies Pontonaufsetzen auf die Wehrsohle unter Bedingungen der Wasserströmung von der Oberwasser- zur Unterwasserseite hin sicher.

Die Anordnung der Eingangsöffnung am druckfreien Bord stellt die Funktion eines Bypaßkanals ohne Anwendung beweglicher Absperrmechanismen sicher. Die erfindungsgemäße Konstruktion des Verschlusses ist also einfacher und zuverlässiger als Konstruktionen, die gemäß (SU-A-1116115 und SU-A-927883 ausgeführt sind.

Nachstehend wird die Erfindung durch eine ausführliche Beschreibung der besten Ausführungsvariante unter Bezugnahme auf Zeichnungen näher erläutert. Es zeigt:
Fig.1 einen erfindungsgemäßen Verschluß in Draufsicht und
Fig.2 den Schnitt 11-11 in Fig.1.

Ein einschwimmbarer Verschluß enthält einen Ponton 1 (Fig.1) mit einem Druckbord 2 und einem druckfreien Bord 3, einem Boden 4 (Fig.2), der z.B. mit einem nach unten gerichteten Vorsprung 5, der eine Fortsetzung des Druckbords 2 darstellt, und mit Ballastzellen 6, die im unteren Teil des Pontons 1 angeordnet sind. Am druckfreien Bord 3 des Pontons 1 ist über seine Länge ein horizontaler Ansatz 7 befestigt, der bei entleerten Ballastzellen 6 unter der Wasserlinie des Pontons 1 liegt. Fig.2 zeigt eine Ausführungsvariante des Verschlusses, wonach im Ansatz 7 ein Teil der Ballastzellen 6 untergebracht ist. Es ist eine Ausführung des Ansatzes 7 möglich, ohne daß darin ein Teil der Ballastzellen 6 untergebracht wird. Im Ponton sind Bypaßkanäle 8 mit Eingangsöffnungen 9, die am druckfreien Bord 3 des Pontons 1 oberhalb des Ansatzes 7 angeordnet sind, und mit Ausgangsöffnungen 10 ausgeführt, die im Boden 4 des Pontons 1 neben der Grundfläche des Vorsprungs 5 angeordnet sind. Die Eingangsöffnungen 9 können auch im Ansatz 7 ausgeführt werden. Der Boden 4 des Pontons 1 ist mit einer Schrägung so ausgeführt, daß er sich in der Richtung zum Unterwasser hin erhöht. Es ist möglich den Boden 4 des Pontons 1 horizontal und ohne Vorsprung 5 auszuführen. Es können auch mehrere horizontale Ansätze 5 in Abhängigkeit von der Bordhöhe des Pontons 1 ausgeführt werden.

Außerdem können die horizontalen Ansätze 7, die oberhalb der Ballastzellen 6 angeordnet sind, durch äußere Horizontalelemente des Basisteils des Pontons 1 gebildet werden. Der Ponton 1 ist mit der Wehrwange eines hydrotechnischen Bauwerks mit Hilfe eines Kugelgelenks 11 und eines Trägers 12 verbunden, der mit dem Ponton 1 starr in Verbindung steht.

In der Ruhestellung befindet sich der Ponton 1 in einer Nische 13 der Wehrwange. Aus der Nische 13 wird der Ponton 1 in die Betriebslage mit Hilfe eines Antriebs 14 ausgefahren.

Der Verschluß kann mit zwei Flügeln ausgeführt werden, d.h. aus zwei gleichen Pontons 1 bestehen.

Der einschwimmbare Verschluß funktioniert wie folgt. Damit die Durchfahrtsöffnung z.B. bei Überschwemmungsgefahr abgeriegelt wird, läßt man den schwimmenden Ponton 1 in die Betriebslage mit Hilfe des Antriebs 14 ausfahren und ihn sinken, indem Luft aus den Ballastzellen 6 abgelassen wird. Unter Bedingungen der Strömung im Wasserbecken, die vom Oberwasser zum Unterwasser hin gerichtet ist, entsteht hinter dem Vorsprung 5 (Fig.2) unter dem Boden 4 des Pontons 1 auf der Unterwasserseite ein Unterdruck, unter dessen Wirkung Wasser in die Eingangsöffnungen 9 eingesaugt wird und über die Bypaßkanäle 8 und die Öffnungen 10 in den Unterdruckbereich unter dem Boden 4 des Pontons 1 gelangt. Infolgedessen wird ein Unterdruck unter dem Boden 4 des Pontons 1 stark vermindert, der Ponton 1 setzt sich ruhig (schlagfrei) auf die Wehrsohle, wobei kein Pendeln und keine Selbstschwingungen des Pontons 1 entstehen. Der Ansatz 7 trennt einen Unterdruckbereich, der unter dem Ponton 1 entsteht, vom Bereich, der an der Eingangsöffnung 9 anliegt, wodurch die maximale Wasserüberlaufgeschwindigkeit über die Kanäle 8 und folglich die maximale Unterdruckabnahme unter dem Ponton 1 sichergestellt werden.

Unter Bedingungen eines Wellengangs verkleinert der Ansatz 7 die Amplitude der vertikalen Schwingungen des Pontons 1 unter der Wellenwirkung durch Zuhilfenahme der dämpfenden Wirkung der angeschlossenen Wassermasse sowohl oberhalb als auch unterhalb des Ansatzes 7.

Nachdem sich der Ponton 1 auf die Wehrsohle aufgesetzt hat, wird die Durchfahrtsöffnung vollkommen abgeriegelt und ein Wasserüberlauf über die Bypaßkanäle hört auf.

Der Verschluß wird geöffnet, indem Ballastwasser aus den Ballastzellen 6 abgelassen und der Ponton 1 im Schwimmzustand in die Nische 13 mit Hilfe des Antriebs 14 eingezogen wird.

Am vorteilhaftesten kann die Erfindung in einschwimmbaren Verschlüssen von hydrotechnischen Sperrwerken, z.B. Schutzdeichen, zum Einsatz kommen.

## Patentansprüche

1. Einschwimmbarer Verschluß, der einen Ponton (1) mit einem Druckbord (2) und einem druckfreien Bord (3), einem Boden (4) und Ballastzellen (6) enthält, die im unteren Teil des Pontons (1) angeordnet sind, dadurch gekennzeichnet, daß der Ponton (1) mit einem horizontalen Ansatz (7) versehen ist, der auf dem druckfreien Bord (3) über seine Länge unterhalb der Wasserlinie des Pontons (1) bei entleerten Ballastzellen (6) befestigt ist, wobei im Ponton (1) Bypaßkanäle (8) mit auf der Seite des druckfreien Bords (3) des Pontons (1) über dem Ansatz (7) angeordneten Eingangsöffnungen (9), und mit im Boden (4) des Pontons (1) angeordneten Ausgangsöffnungen (10) ausgeführt sind.
